# EUROPÄISCHE PATENTSCHRIFT

(11) **EP 4 223 970 B1**
(45) Veröffentlichungstag und Bekanntmachung des Hinweises auf die Patenterteilung: **14.08.2024**
(21) Anmeldenummer: 22209153.0
(22) Anmeldetag: 23.11.2022
(51) Int. Cl.: E05F 15/643, E05F 1/02, E05F 1/16

(54) **ANTRIEBSEINHEIT FÜR EIN SCHIEBETOR**
DRIVE UNIT FOR A SLIDING GATE
UNITÉ D'ENTRAÎNEMENT POUR UNE PORTE COULISSANTE

(30) Priorität: 07.02.2022 DE 102022102819
(43) Veröffentlichungstag der Anmeldung: 09.08.2023
(73) Patentinhaber: Jansen-Tore GmbH & Co. KG, 26903 Surwold (DE)
(72) Erfinder: Jansen, Alexander, 26903 Surwold (DE); Gössling, Markus, 26909 Neubörger (DE)
(74) Vertreter: Weeg, Thomas

(56) Entgegenhaltungen:
- EP-B1- 2 599 945
- DE-A1- 102014 111 927
- DE-A1- 2 758 625

## Beschreibung

Die vorliegende Erfindung bezieht sich auf ein Schiebetor nach dem Oberbegriff des Anspruchs 1.

Aus der Schrift DE 10 2010 024 755 A1 ist ein gattungsgemäßes Schiebetor in Gestalt einer Brandschutzschiebetür bekannt. Die Brandschutzschiebetür wird mit einem elektrischen Antriebsmotor bewegt. Bei Brandschutzschiebetüren ist es besonders wichtig, auch in dem Fall, dass der Türantrieb ausfällt, noch die Schiebetür sicher schließen zu können, um die durch die Schiebetür voneinander abtrennbaren Bereiche eines Gebäudes vor einem unerwünschten Durchzug von Rauch, Gasen und Hitze zu schützen. In dieser Schrift ist eine Brandschutzschiebetür beschrieben, bei der nach einem Brandalarm und/oder nach Ausfall der Netz-Versorgungsspannung des Türantriebs die Tür zwangsweise durch ein ummanteltes Gummiseil schließt, das bei jeder Öffnungsbewegung gespannt wird. Das gesicherte Schließen im Brandfall erfolgt demnach durch eine vorgespeicherte mechanische Energie.

Aus dem Stand der Technik sind weitere Antriebe für Schiebetüren, insbesondere Brandschutzschiebetüren, bekannt, bei denen beim Öffnen der Schiebetüren Gegengewichte nach oben gezogen werden, um mit der in den Gegengewichten gespeicherten Lageenergie im Notfall die Schiebetüren auch bei einem Ausfall des elektrischen Antriebs noch sicher schließen zu können. Beispiele für solche elektrischen Antriebseinheiten sind die Antriebe Schnetz ATS 300-MOFE der Firma Schnetz oder der Torantrieb dictamat 7000-21 ZEM der Firma Dictator. Die Schließkraft kann auch durch andere geeignete mechanische Mittel, wie beispielsweise mechanische Federn oder dergleichen, bei einer mechanischen Notschließvorrichtung erzeugt werden.

Ein gattungsgemässes Schiebetor ist aus der Schrift EP 2 599 945 B1 bekannt. Die Verbindung zwischen dem Schiebetor und dem Antrieb wird über Elektromagnete hergestellt. Für eine sichere Funktion müssen hohe Haltekräfte über die Elektromagnete bereitgestellt werden. Ein weiteres gattungsgemässes Schiebetor ist aus der Schrift DE 10 2014 111 927 A1 bekannt. Hier wird der Mitnehmer über eine Vorspanneinrichtung vorgespannt, wobei eine zusätzliche Arretiereinrichtung erforderlich ist, um den Mitnehmer in der Öffnungsstellung zu halten.

Häufig wird bei den bekannten Antriebssystemen als Antriebseinheit ein Elektromotor mit einem Antriebsritzel eingesetzt, das einen Zahnriemen als Umschlingungselement antreibt, wobei der Zahnriemen über eine Umlenkrolle läuft, die auf der gegenüberliegenden Seite des Antriebsritzels der Antriebseinheit ortsfest angeordnet ist, wobei der Zahnriemen einen Mitnehmer als Verbindungselement aufweist, welcher mit einem Laufwagen und/oder einem Türblattflügel der Schiebetür verbunden ist. Als Umschlingungselement kann auch eine Antriebskette, ein Keilriemen, ein Seil oder ein sonstiges geeignetes Kraftübertragungsmittel verwendet werden.

Beim normalen Betrieb von angetriebenen Schiebetüren werden diese nur von der Antriebseinheit auf- und zubewegt. Insbesondere bei Brandschutzschiebetüren stellt sich aber das Problem, dass diese auch dann noch von einem Antrieb funktionssicher zumindest aus einer offenen Stellung in die Schließstellung bewegt werden müssen, wenn die eigentliche Antriebseinheit ausfällt. Um diese Funktion zu gewährleisten, verfügen die Schiebetore über eine mechanische Notschließvorrichtung, mit der die Schiebetür auch bei einem Ausfall der Antriebseinheit noch in eine geschlossene Stellung bewegt wird.

Die bekannten mechanischen Notschließvorrichtungen müssen so dimensioniert werden, dass sie die mechanischen Widerstände, die dem sicheren Schließen der Schiebetür entgegenstehen, sicher überwinden. Die mechanischen Widerstände können sich beispielsweise aus Reibkräften ergeben, die an den Laufschienen, Dichtungen und am Laufwagen auftreten, aber auch aus Kräften aus der Antriebseinheit, wie Rückdrehmomente und Hemmungen aus dem Antriebsmotor und einem Getriebe, soweit vorhanden. Je größer die mechanischen Widerstände sind, umso größere Antriebskräfte müssen über die mechanische Notschließvorrichtung bereitgestellt werden. Um die Hemmung und die Rückdrehmomente aus der Antriebseinheit möglichst gering zu halten, sind diese besonders aufwendig konstruiert und teuer. Es können nicht alle Arten von Antriebsmotoren und Getriebearten in der Antriebseinheit eingesetzt werden. Die Notschließvorrichtung baut vergleichsweise groß und aufwendig, und ihr laufender Betrieb verursacht einen Energieverbrauch und belastet die Tormechanik. Die manuelle Betätigung der Schiebetür ist erschwert.

Es ist die Aufgabe der vorliegenden Erfindung, die aus dem Stand der Technik bekannten Antriebe zu verbessern.

Die Aufgabe wird durch die kennzeichnenden Merkmale des Anspruchs 1 gelöst.

Die Kupplungsvorrichtung ermöglicht es, die Antriebseinheit von der übrigen Mechanik der Schiebetür zu trennen. Ist die Kupplungsvorrichtung durch die Inaktivierung der Betätigungsvorrichtung in die zweite Betriebsstellung verlagert worden und die Antriebseinheit dadurch ausgekuppelt, kann die Schiebetür frei von den aus der Antriebseinheit herrührenden mechanischen Widerständen bewegt werden. Für die mechanische Notschließvorrichtung bedeutet das, dass diese von ihrer Dimensionierung her nicht mehr darauf ausgelegt sein muss, auch die mechanischen Widerstände aus der Antriebseinheit zu überwinden. Dadurch ist es möglich, die mechanische Notschließvorrichtung erheblich kleiner zu dimensionieren, als das noch bei den aus dem Stand der Technik vorbekannten Notschließvorrichtungen als erforderlich erschien.

Die Tormechanik wird durch die reduzierte Notschließvorrichtung weniger belastet. Der Energieverbrauch der Antriebseinheit ist außerdem während des Normalbetriebs durch die reduzierte Notschließvorrichtung verringert.

Durch die Möglichkeit, die Antriebseinheit von der übrigen Mechanik der Schiebetür zu entkoppeln, ist es nicht mehr erforderlich, die Antriebseinheit auf einen möglichst geringen mechanischen Widerstand hin zu optimieren. Damit können andere Motoren und Getriebe in der Antriebseinheit verwendet werden, die auch eine höheren mechanischen Widerstand erzeugen können.

Die Schiebetür kann außerdem manuell leichter bewegt werden, wenn sich die Kupplungsvorrichtung in der zweiten Betriebsstellung befindet. Es ist nicht mehr erforderlich, bei der Handbedienung die mechanischen Widerstände aus der Antriebseinheit zu überwinden.

Die Betätigungsvorrichtung kann so ausgelegt werden, dass sie die Kupplungsvorrichtung zumindest in der ersten Betriebsstellung hält. Dafür sind vergleichsweise geringe magnetische Kräfte erforderlich. Die Einkuppelbewegung der Kupplungsvorrichtung aus der zweiten Betriebsstellung in die erste Betriebsstellung kann auf andere Weise erfolgen, beispielsweise durch eine einfache mechanische Kulissenführung, wenn die Schiebetür geschlossen wird, einen manuell zu betätigenden Hebel, ein Zugseil oder durch einen anderen Motor. Die Betätigungsvorrichtung kann aber auch so stark ausgelegt werden, dass sie die Kupplungsvorrichtung aus der zweiten in die erste Betriebsstellung zu bewegen vermag.

Die Kupplungsvorrichtung ist als eine schwenkbeweglich mit der Schiebetür verbundene Klinke ausgebildet, an der ein Eingriffselement zur form- und/oder kraftschlüssigen Verbindung mit zumindest einem von einer Anzahl an dem Umschlingungselement vorhandenen Mitnehmerelementen angeordnet ist. Die Klinke kann ein einfacher Schwenkarm sein, der kostengünstig herstellbar und montierbar ist. Als einfache mechanische Komponente hat die Klinke eine hohe Betriebssicherheit. Die kraftübertragende Verbindung zwischen der Kupplungsvorrichtung und dem Umschlingungselement kann durch ein Eingriffselement hergestellt werden, das sich an zumindest eines der Mitnehmerelemente, die an dem Umschlingungselement ausgebildet sind, anlegt. Bei der Anlage des Eingriffselements an eines der Mitnehmerelemente kann insbesondere eine formschlüssige Verbindung zwischen dem Eingriffselement und dem zumindest einen Mitnehmerelement hergestellt werden, wenn diese Elemente eine zueinander komplementäre Form aufweisen. Anstelle oder zusätzlich zur formschlüssigen Verbindung können das Eingriffselement und die Mitnehmerelemente auch kraftschlüssig miteinander verbunden sein, um die Antriebskraft vom Umschlingungselement auf die Schiebetür zu übertragen. Das Eingriffselement und die Mitnehmerelemente können beispielsweise als eine zueinander komplementär ausgeformte Verzahnung ausgebildet sein, die miteinander in Eingriff steht, wenn zumindest ein Zahn eines Eingriffselements an zumindest einem Zahn eines Mitnehmerelements anliegt. Durch die auf das Eingriffselement und das damit in Eingriff stehende Mitnehmerelement einwirkende Antriebskraft aus der Antriebseinheit können diese beiden Bauteile auch kraftschlüssig, beispielsweise auch mit einer Friktionskraft, aufeinander gehalten sein.

Nach einer Ausgestaltung der Erfindung ist das Umschlingungselement als ein Zahnriemen ausgebildet, der auf seiner Innenseite eine Anzahl von Zähnen aufweist, die über das Riementrum überstehen. Ein Zahnriemen ist ein kostengünstiges und wartungsarmes Antriebselement, das eine hohe Standzeit aufweist, keine gesonderte Schmierung benötigt und sehr leise betreibbar ist.

Nach einer Ausgestaltung der Erfindung weist das Eingriffselement auf seiner dem Umschlingungselement zugewandten Seite eine Mehrzahl von Zähnen auf. Mit einer Mehrzahl von Zähnen können größere Antriebskräfte übertragen werden. Sind mehrere Zähne vorhanden, ergibt sich auch eine größere Betriebssicherheit, weil im Fall einer Beschädigung eines der Zähne noch weitere Zähne vorhanden sind, über die die Antriebskräfte noch weiterhin übertragen werden können.

Nach einer Ausgestaltung der Erfindung ist die Antriebseinheit fest mit einem Gebäude und die Kupplungsvorrichtung fest mit der Schiebetür verbunden. Wenn die Kupplungsvorrichtung einschließlich der Betätigungsvorrichtung mit der Schiebetür verbunden ist, wird die Kupplungsvorrichtung zusammen mit der Schiebetür an der Laufschiene entlang bewegt, wenn die Schiebetür geöffnet und geschlossen wird. Das ist unabhängig davon, ob die Schiebetür mit der Antriebseinheit in eine Position bewegt wurde, in der die Kupplungsvorrichtung von der ersten in die zweite Betriebsstellung bewegt werden soll oder in eine entgegengesetzte Richtung. Über die Kupplungsvorrichtung ist es möglich, die Antriebsverbindung zwischen dem Umschlingungselement und der Schiebetür an jeder Stelle, an der sich die Schiebetür zu einem Zeitpunkt befindet, wieder herzustellen, nachdem die Antriebsverbindung zuvor unterbrochen wurde, indem die Kupplungsvorrichtung aus der zweiten Betriebsstellung in die erste Betriebsstellung bewegt wird. Das kann beispielsweise erfolgen, indem der Elektromagnet wieder eingeschaltet und die Kupplungsvorrichtung wieder in ihre erste Betriebsstellung gebracht wird.

Nach einer Ausgestaltung der Erfindung ist die Betätigungsvorrichtung als ein Elektromagnet ausgebildet, der bei einer Bestromung eine Magnetkraft erzeugt, die bewegliche Kupplungsvorrichtung weist ein Bauelement aus einem ferromagnetischen Material auf, und die bewegliche Kupplungsvorrichtung ist von dem Elektromagneten in der ersten Betriebsstellung gehalten. Im Normalbetrieb liegt an dem Elektromagneten eine elektrische Spannung an, wodurch dieser eine Magnetkraft erzeugt, die auf das mit der Kupplungsvorrichtung verbundene Bauelement aus einem ferromagnetischen Material einwirkt und dadurch die Kupplungsvorrichtung in der Eingriffstellung mit dem Umschlingungselement hält. Bei der Betätigung der Antriebseinheit überträgt die Kupplungsvorrichtung die Antriebskraft der Antriebseinheit auf die Schiebetür, und die Schiebetür kann im Normalbetrieb mit der Antriebseinheit auf- und zugefahren werden. Soll die Schiebetür mechanisch auf und zu oder mittels der mechanischem Notschließvorrichtung geschlossen werden, wird die Stromzufuhr zum Elektromagneten unterbrochen. Da dann die Magnetkraft entfällt, wird die Kupplungsvorrichtung auch nicht mehr von der Magnetkraft in der ersten Betriebsstellung gehalten. Die Kupplungsvorrichtung bewegt sich in die zweite Betriebsstellung, in der sie keine Antriebsverbindung mehr zwischen der Antriebseinheit und der Schiebetür mehr herstellt. Die Schiebetür ist dann beweglich, ohne bei einer Bewegung die aus der Antriebseinheit resultierenden mechanischen Widerstände überwinden zu müssen.

Nach einer Ausgestaltung der Erfindung der Elektromagnet in einer Einbaulage über dem Bauelement aus einem ferromagnetischen Material angeordnet ist und sich die Kupplungsvorrichtung in ihrer ersten Betriebsstellung in einer Position befindet, die höhenmäßig dichter an dem Elektromagneten liegt als in der Position, die der zweiten Betriebsstellung entspricht. Bei dieser höhenmäßigen Anordnung der Komponenten relativ zueinander fällt die Kupplungsvorrichtung von der Schwerkraft angetrieben nach unten in die zweite Betriebsstellung, wenn der Elektromagnet ausgeschaltet wird. Die Umschaltung zwischen der ersten und zweiten Betriebsstellung erfolgt auf diese Weise selbsttätig, wenn der Elektromagnet abgeschaltet wird.

Nach einer Ausgestaltung der Erfindung ist das Umschlingungselement mit seinem oberen Trum zwischen dem Elektromagneten und der Kupplungsvorrichtung angeordnet. Bei dieser Anordnung zieht der Elektromagnet in seinem eingeschalteten Zustand die Kupplungsvorrichtung nach oben, so dass es in seiner ersten Betriebsstellung von unter her an der Innenseite des Umschlingungselements anliegt. Bei dieser Anordnung kann ein guter Eingriff zwischen der Kupplungsvorrichtung und dem Umschlingungselement hergestellt werden.

Nach einer Ausgestaltung der Erfindung weist die Kupplungsvorrichtung eine Führungskulisse auf, mit der die Kupplungsvorrichtung in der Schließstellung der Schiebetür in der ersten Betriebsstellung gehalten ist. Durch die Führungskulisse wird sichergestellt, dass sich die Kupplungsvorrichtung bei geschlossener Schiebetür immer in der ersten Betriebsstellung befindet. Ist die Schiebetür einmal geschlossen, ist es unerheblich, ob die mechanischen Widerstände aus der Antriebseinheit noch das Schließen der Schiebetür behindern könnten. Es ist aber vorteilhaft, wenn die Schiebetür aus der geschlossenen Stellung immer sofort wieder mit der Antriebseinheit geöffnet werden kann, ohne dass es dafür erforderlich ist, die Kupplungsvorrichtung wieder in die erste Betriebsstellung zu bringen. Umgekehrt ist es vorteilhaft, wenn die Schiebetür aus der Schließstellung nicht allzu leicht wieder geöffnet werden kann, sondern zusätzlich gegen die mechanischen Widerstände aus der Antriebseinheit geöffnet werden muss, wenn die Antriebseinheit ausgefallen ist, wie beispielsweise in einem Brandfall. Die Sicherheit der Schiebetür wird dadurch erhöht. Die Führungskulisse kann beispielsweise durch eine angeschrägte Hebenase gebildet sein, die sich an der Unterseite der Kupplungsvorrichtung befindet und die auf eine Heberolle aufläuft, die sich im Bereich der Schließstellung der Schiebetür befindet und die in einer solchen Höhe angeordnet ist, dass sie die Kupplungsvorrichtung genau in der ersten Betriebsstellung hält, wenn die Schiebetür vollständig oder zumindest nahezu vollständig geschlossen ist.

Weitere Merkmale der Erfindung ergeben sich aus den Ansprüchen, den Figuren und der Figurenbeschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar.

Die Erfindung wird nun anhand eines bevorzugten Ausführungsbeispiels sowie unter Bezugnahme auf die beigefügten Zeichnungen näher erläutert.

Es zeigen:
- Fig. 1a und 1b:: Front- und Seitenansichten auf ein Schiebetor,
- Fig. 2:: eine Schnittansicht durch den oberen Teil eines Schiebetors,
- Fig. 3:: eine Detailansicht auf die Kupplungsvorrichtung in der ersten Betriebsstellung,
- Fig. 4:: eine Detailansicht auf die Kupplungsvorrichtung in der zweiten Betriebsstellung, und
- Fig. 5:: eine Detailansicht auf die Schiebetür in der geschlossenen Position.

In Fig. 1a ist ein Schiebetor 2 mit einer Schiebetür 4 aus einer Ansicht von vorne gezeigt. Die Schiebetür 4 wird mittels einer Antriebseinheit 6 bewegt. Die Schiebetür 4 läuft mittels eines Laufwerks 10 auf einer Laufschiene 8. Die Notschließvorrichtung 14 befindet sich an der Seite der Schiebetür 4 und besteht im Ausführungsbeispiel aus Gewichten, die über ein Zugseil mit der Schiebetür 4 verbunden sind. Die Fig. 1b zeigt das Schiebetor 2 aus einer Seitenansicht.

Die Fig. 2 zeigt eine Schnittansicht durch den oberen Teil eines Schiebetors 2. In dieser Ansicht ist das Laufwerk 10 mit seinen Rollen gut erkennbar, die auf der Laufschiene 8 abrollen. Von dem Umschlingungselement 12 sind nur das obere und untere Trum eines Zahnriemens in einer Schnittansicht zu sehen, der im Ausführungsbeispiel das Umschlingungselement 12 bildet. Über das Verbindungselement 16 wird die von der Antriebseinheit 6 erzeugte und auf das Umschlingungselement 12 übertragene Antriebskraft auf die Schiebetür 4 übertragen. Das Verbindungselement 16 ist über eine Blechkonsole mit der Schiebetür 4 verbunden. Das Verbindungselement 16 verfügt über eine Kupplungsvorrichtung 18, die in der in Fig. 2 gezeigten ersten Betriebsstellung A mit dem Eingriffselement 22 in Eingriff steht mit dem umschlingungselementseitigen Mitnehmerelement 24. Die bewegliche Kupplungsvorrichtung 18 ist mit einem Bauelement 26 aus einem ferromagnetischen Material verbunden. Die Kupplungsvorrichtung 18 wird in der ersten Betriebsstellung A gehalten von der Betätigungsvorrichtung 20, die im Ausführungsbeispiel von einem Elektromagneten gebildet ist. Der Elektromagnet übt bestromt zumindest eine Anziehungskraft auf das Bauelement 26 aus.

Die Fig. 3 zeigt eine Detailansicht auf das Verbindungselement 16 mit der Kupplungsvorrichtung 18, die sich in der ersten Betriebsstellung A befindet. Wenn das obere Trum des Umschlingungselements 12 in eine der Richtungen des Doppelpfeils bewegt wird, nehmen die Mitnehmerelemente 24 das Eingriffselement 22 und damit auch die Schiebetür 4 in die jeweilige Bewegungsrichtung mit, weil das Eingriffselement 22 und die Mitnehmerelemente 24 im Ausführungsbeispiel miteinander in einem formschlüssigen und kraftschlüssigen Eingriff miteinander stehen.

Die Fig. 4 zeigt die Detailansicht aus Fig. 3, allerdings mit der Kupplungsvorrichtung 18 in der zweiten Betriebsstellung B. Weil das Eingriffselement 22 und die Mitnehmerelemente 24 in der zweiten Betriebsstellung B der Kupplungsvorrichtung 18 nicht in Eingriff miteinander stehen, bewegt sich bei einer Bewegung des oberen Trums des Umschlingungselements 12 in einer der mit dem Doppelpfeil angedeuteten Bewegungsrichtungen nur das Umschlingungselement 12, nicht aber die Schiebetür 4.

In Fig. 5 ist eine Detailansicht auf die Schiebetür 4 in der geschlossenen Position gezeigt. An der Unterseite der Kupplungsvorrichtung 18 befindet sich eine Hebenase 28, die bei einer fortgesetzten Schließbewegung in Richtung des in Fig. 5 gezeigten Pfeils auf die Heberolle 30 aufläuft. Die Hebenase 28 und die Heberolle 30 bilden gemeinsam eine Führungskulisse, mit der die Kupplungsvorrichtung 18 in der Schließstellung der Schiebetür 4 in der ersten Betriebsstellung A gehalten ist.

Die Erfindung ist nicht auf die vorstehenden Ausführungsbeispiele beschränkt, sondern wird durch die folgenden Ansprüche definiert. Dem Fachmann bereitet es keine Schwierigkeiten, die Ausführungsbeispiele auf eine ihm geeignet erscheinende Weise abzuwandeln, um sie an einen konkreten Anwendungsfall anzupassen.

### Bezugsziffernliste

- 2: Schiebetor
- 4: Schiebetür
- 6: Antriebseinheit
- 8: Laufschiene
- 10: Laufwerk
- 12: Umschlingungselement
- 14: Notschließvorrichtung
- 16: Verbindungselement
- 18: Kupplungsvorrichtung
- 20: Betätigungsvorrichtung
- 22: Eingriffselement
- 24: Mitnehmerelement
- 26: Bauelement
- 28: Hebenase
- 30: Heberolle
- A: erste Betriebsstellung
- B: zweite Betriebsstellung

## Patentansprüche

1. Schiebetor (2) mit wenigstens einer an einer Laufschiene (8) über ein Laufwerk (10) abgestützten und beweglich geführten Schiebetür (4), einer mit einem Umschlingungselement (12) und einem damit antriebsverbundenen Antriebsmotor versehenen Antriebseinheit (6) zum beweglichen Antrieb der Schiebetür (4), einem Verbindungselement (16) zur Verbindung der Schiebetür (4) mit der Antriebseinheit (6), und einer mechanischen Notschließvorrichtung (14), wobei das Verbindungselement (16) eine bewegliche Kupplungsvorrichtung (18) aufweist, die in einer ersten Betriebsstellung (A) eine von der Antriebseinheit (6) erzeugte und auf das Umschlingungselement (12) übertragene Antriebskraft vom Umschlingungselement (12) auf die Schiebetür (4) überträgt und in einer zweiten Betriebsstellung (B) die Antriebsverbindung zwischen dem Umschlingungselement (12) und der Schiebetür (4) unterbrochen ist, und die Kupplungsvorrichtung (18) eine Betätigungsvorrichtung (20) aufweist, mit deren Betätigung die Kupplungsvorrichtung (18) zumindest in der ersten Betriebsstellung (A) gehalten ist, **dadurch gekennzeichnet, dass** die Kupplungsvorrichtung (18) als eine schwenkbeweglich mit der Schiebetür (4) verbundene Klinke ausgebildet ist, an der ein Eingriffselement (22) zur form- und/oder kraftschlüssigen Verbindung mit zumindest einem von einer Anzahl an dem Umschlingungselement (12) vorhandenen Mitnehmerelementen (24) angeordnet ist.

2. Schiebetor (2) nach Anspruch 1, **dadurch gekennzeichnet, dass** das Umschlingungselement (12) als ein Zahnriemen ausgebildet ist, der auf seiner Innenseite eine Anzahl von Zähnen aufweist, die über das Riementrum überstehen.

3. Schiebetor (2) nach einem der vorhergehenden Ansprüche, **dadurch gekennzeichnet, dass** das Eingriffselement (22) auf seiner dem Umschlingungselement (12) zugewandten Seite eine Mehrzahl von Zähnen aufweist.

4. Schiebetor (2) nach einem der vorhergehenden Ansprüche, **dadurch gekennzeichnet, dass** die Antriebseinheit (6) fest mit einem Gebäude und die Kupplungsvorrichtung (18) fest mit der Schiebetür (4) verbunden ist.

5. Schiebetor (2) nach einem der vorhergehenden Ansprüche, **dadurch gekennzeichnet, dass** die Betätigungsvorrichtung (20) als ein Elektromagnet ausgebildet ist, der bei einer Bestromung eine Magnetkraft erzeugt, die bewegliche Kupplungsvorrichtung (18) ein Bauelement (26) aus einem ferromagnetischen Material aufweist, und die bewegliche Kupplungsvorrichtung (18) von dem Elektromagneten in der ersten Betriebsstellung (A) gehalten ist.

6. Schiebetor (2) nach Anspruch 5, **dadurch gekennzeichnet, dass** der Elektromagnet in einer Einbaulage über dem Bauelement (26) aus einem ferromagnetischen Material angeordnet ist und sich die Kupplungsvorrichtung (18) in ihrer ersten Betriebsstellung (A) in einer Position befindet, die höhenmäßig dichter an dem Elektromagneten liegt als in der Position, die der zweiten Betriebsstellung (B) entspricht.

7. Schiebetor (2) nach Anspruch 6, **dadurch gekennzeichnet, dass** das Umschlingungselement (12) mit seinem oberen Trum zwischen dem Elektromagneten und der Kupplungsvorrichtung (18) angeordnet ist.

8. Schiebetor (2) nach einem der vorhergehenden Ansprüche, **dadurch gekennzeichnet, dass** die Kupplungsvorrichtung (18) eine Führungskulisse aufweist, mit der die Kupplungsvorrichtung (18) in der Schließstellung der Schiebetür (4) in der ersten Betriebsstellung (A) gehalten ist.

## Claims

1. Sliding gate (2) with at least one sliding door (4) supported and movably guided on a track (8) via a carriage (10), a drive unit (6) provided with an encircling element (12) and a drive motor drive-connected thereto for the movable drive of the sliding door (4), a connecting element (16) for connecting the sliding door (4) to the drive unit (6), and a mechanical emergency closing device (14), wherein the connecting element (16) has a movable coupling device (18) which, in a first operating position (A), transmits a driving force generated by the drive unit (6) and transferred to the encircling element (12) from the encircling element (12) to the sliding door (4), and in a second operating position (B), the driving connection between the encircling element (12) and the sliding door (4) is interrupted, and the coupling device (18) has an actuating device (20), by the actuation of which the coupling device (18) is held at least in the first operating position (A), **characterized in that** the coupling device (18) is designed as a latch pivotably connected to the sliding door (4), with an engagement element (22) arranged on it for a form-fitting and/or force-fitting connection to at least one of a number of driving elements (24) present on the encircling element (12) .

2. Sliding gate (2) according to Claim 1, **characterized in that** the encircling element (12) is designed as a toothed belt that has a number of teeth on its inner side which project beyond the belt body.

3. Sliding gate (2) according to any one of the preceding claims, **characterized in that** the engagement element (22) has a plurality of teeth on its side facing the encircling element (12).

4. Sliding gate (2) according to any one of the preceding claims, **characterized in that** the drive unit (6) is fixedly connected to a building and the coupling device (18) is fixedly connected to the sliding door (4).

5. Sliding gate (2) according to any one of the preceding claims, **characterized in that** the actuating device (20) is designed as an electromagnet that generates a magnetic force when energized, the movable coupling device (18) has a component (26) made of a ferromagnetic material and the movable coupling device (18) is held in the first operating position (A) by the electromagnet.

6. Sliding gate (2) according to Claim 5, **characterized in that** the electromagnet is arranged in an installation position above the component (26) made of ferromagnetic material and the coupling device (18) is located in its first operating position (A), in a position that is closer to the electromagnet in terms of height than in the position corresponding to the second operating position (B).

7. Sliding gate (2) according to Claim 6, **characterized in that** the encircling element (12) is arranged with its upper run between the electromagnet and the coupling device (18).

8. Sliding gate (2) according to any one of the preceding claims, **characterized in that** the coupling device (18) has a guide mechanism that holds the coupling device (18) in the first operating position (A) when the sliding door (4) is in the closed position.

## Revendications

1. Portail coulissant (2) comportant au moins une porte coulissante (4) supportée sur un rail de roulement (8) par le biais d'un mécanisme de roulement (10) et guidée de manière mobile, une unité d'entraînement (6), dotée d'un élément enroulable (12) et d'un moteur d'entraînement relié par entraînement à celui-ci, servant à l'entraînement mobile de la porte coulissante (4), un élément de liaison (16) servant à la liaison de la porte coulissante (4) à l'unité d'entraînement (6), et un dispositif de fermeture d'urgence mécanique (14), l'élément de liaison (16) présentant un dispositif d'accouplement mobile (18) qui, dans une première position de fonctionnement (A), transmet, de l'élément enroulable (12) à la porte coulissante (4), une force d'entraînement produite par l'unité d'entraînement (6) et transmise à l'élément enroulable (12) et, dans une deuxième position de fonctionnement (B), la liaison par entraînement entre l'élément enroulable (12) et la porte coulissante (4) étant interrompue, et le dispositif d'accouplement (18) présentant un dispositif d'actionnement (20) par l'actionnement duquel le dispositif d'accouplement (18) est maintenu au moins dans la première position de fonctionnement (A), **caractérisé en ce que** le dispositif d'accouplement (18) est réalisé sous la forme d'un cliquet relié à la porte coulissante (4) de manière mobile en pivotement, cliquet sur lequel est disposé un élément d'entrée en prise (22) servant à la liaison par complémentarité de formes et/ou à force à au moins un parmi un nombre d'éléments d'entraînement (24) présents sur l'élément enroulable (12).

2. Portail coulissant (2) selon la revendication 1, **caractérisé en ce que** l'élément enroulable (12) est réalisé sous la forme d'une courroie dentée qui présente, sur son côté intérieur, un nombre de dents qui font saillie au-delà du brin de courroie.

3. Portail coulissant (2) selon l'une des revendications précédentes, **caractérisé en ce que** l'élément d'entrée en prise (22) présente, sur son côté tourné vers l'élément enroulable (12), une pluralité de dents.

4. Portail coulissant (2) selon l'une des revendications précédentes, **caractérisé en ce que** l'unité d'entraînement (6) est reliée solidement à un bâtiment et le dispositif d'accouplement (18) est relié solidement à la porte coulissante (4).

5. Portail coulissant (2) selon l'une des revendications précédentes, **caractérisé en ce que** le dispositif d'actionnement (20) est réalisé sous la forme d'un électroaimant qui produit une force magnétique lors d'une alimentation en courant électrique, le dispositif d'accouplement mobile (18) présente un élément structural (26) constitué d'une matière ferromagnétique, et le dispositif d'accouplement mobile (18) est maintenu par l'électroaimant dans la première position de fonctionnement (A).

6. Portail coulissant (2) selon la revendication 5, **caractérisé en ce que** l'électroaimant, dans une position d'installation, est disposé au-dessus de l'élément structural (26) constitué d'une matière ferromagnétique et le dispositif d'accouplement (18), dans sa première position de fonctionnement (A), se trouve dans une position qui se situe en hauteur plus près de l'électroaimant que dans la position qui correspond à la deuxième position de fonctionnement (B).

7. Portail coulissant (2) selon la revendication 6, **caractérisé en ce que** l'élément enroulable (12) est disposé avec son brin supérieur entre l'électroaimant et le dispositif d'accouplement (18).

8. Portail coulissant (2) selon l'une des revendications précédentes, **caractérisé en ce que** le dispositif d'accouplement (18) présente une coulisse de guidage, à l'aide de laquelle le dispositif d'accouplement (18) est maintenu dans la position de fermeture de la porte coulissante (4) dans la première position de fonctionnement (A).
